# EUROPÄISCHE PATENTANMELDUNG

(11) **EP 1 647 629 A1**
(43) Veröffentlichungstag der Anmeldung: **19.04.2006**
(21) Anmeldenummer: 05109357.3
(22) Anmeldetag: 07.10.2005
(51) Int. Cl.: D21F 3/10

(54) **Walze zur Herstellung und/oder Behandlung einer Faserstoffbahn, Verfahren zur Herstellung der Walze und Anwendung der Walze**

(30) Priorität: 14.10.2004 DE 102004050263
(71) Anmelder: Voith Paper Patent GmbH, 89522 Heidenheim (DE)
(72) Erfinder: Jaschinski, Thomas, 89522 Heidenheim (DE); Schmidt-Rohr, Volker, 89522 Heidenheim (DE); Rühl, Thomas, 73249 Wernau (DE); Schmidt, Frank, 89522 Heidenheim (DE)

(57) **Zusammenfassung**

Die Erfindung betrifft eine Walze (1), insbesondere Formierwalze (12) oder Siebsaugwalze (13), zur Herstellung und/oder Behandlung einer Faserstoffbahn, insbesondere Papier- oder Kartonbahn, deren Walzenmantel (2) mit einer Vielzahl von Entwässerungsöffnungen (3) versehen ist, wobei die Entwässerungsöffnungen (3) zumindest einer ersten Gruppe (G₁) oder einer zweiten Gruppe (G₂) zugeordnet sind und wobei zwischen den Entwässerungsöffnungen (3) eine Vielzahl von ein Sieb zumindest zeitweise tragenden Tragkörpern (5) gebildet ist, die jeweils eine das Sieb berührende Tragfläche (6) und jeweils eine die Tragfläche (6) umgebende und zur Walzenachse hingerichtete Tragflanke (7) aufweist, wobei zwischen der jeweiligen Tragfläche (6) und der dazugehörigen Tragflanke (7) eine Kante (K) ausgebildet ist.

Die erfindungsgemäße Walze (1) ist dadurch gekennzeichnet, dass wenigstens die Tragflächen (6) mit mindestens einem eine höhere Verschleißfestigkeit als das Material des Walzenmantels (2) aufweisenden Material derart beschichtet sind, dass der einzelne Tragkörper (5) eine jeweilige das Sieb berührende Berührungsfläche (8) aufweist.

Die Erfindung betrifft weiterhin ein Verfahren zur Herstellung der erfindungsgemäßen Walze (1) und eine Anwendung der erfindungsgemäßen Walze (1).

## Beschreibung

Die Erfindung betrifft eine Walze, insbesondere Formierwalze oder Siebsaugwalze, zur Herstellung und/oder Behandlung einer Faserstoffbahn, insbesondere Papier- oder Kartonbahn, deren Walzenmantel mit einer Vielzahl von Entwässerungsöffnungen versehen ist, wobei die Entwässerungsöffnungen zumindest einer ersten Gruppe oder einer zweiten Gruppe zugeordnet sind und wobei zwischen den Entwässerungsöffnungen eine Vielzahl von ein Sieb zumindest zeitweise tragenden Tragkörpern gebildet ist, die jeweils eine das Sieb berührende Tragfläche und jeweils eine die Tragfläche umgebende und zur Walzenachse hingerichtete Tragflanke aufweist, wobei zwischen der jeweiligen Tragfläche und der dazugehörigen Tragflanke eine Kante ausgebildet ist.

Weiterhin betrifft die Erfindung sowohl ein Verfahren zur Herstellung der erfindungsgemäßen Walze als auch eine Anwendung der erfindungsgemäßen Walze.

Zur Vergleichmäßigung des Wasserausflusses von der Faserstoffbahn in die Formierwalze eines jeweiligen Formers, insbesondere Doppelsiebformers, ist zur Vermeidung von Lochschattenmarkierungen in der Faserstoffbahn bisher ein Schrumpfsiebbezug auf der Formierwalze erforderlich. Ein solcher Bezug bringt nun aber eine Reihe von Nachteilen mit sich. Zu diesen Nachteilen zählen beispielsweise der infolge des Schrumpfsiebverschleißes erforderliche häufige Walzenwechsel (in der Regel alle drei bei neun Monate), ungeplante Stillstände infolge von Schrumpfsiebschäden und Einschränkungen bezüglich des Einsatzes bestimmter Reinigungsmittel. So beschädigen zum Beispiel Laugen das Polyestermaterial des Schrumpfsiebbezuges. Überdies wird in den meisten Fällen ein Hochdruck-Spritzrohr benötigt. Da die Walze mit einem Strumpf versehen ist, ist die Verwendung eines Schabers nicht möglich.

Eine Formierwalze ohne Schrumpfsiebbezug würde also eine höhere Runnability der Maschine zur Herstellung und/oder Behandlung einer Faserstoffbahn bedeuten.

Es wurden bereits verschiedene Lösungen für dieses Problem vorgeschlagen. Alle diese bereits vorgeschlagenen Lösungen, wie sie beispielsweise in der PCT-Offenlegungsschrift WO 99/32713 A1 und der deutschen Offenlegungsschrift DE 100 26 542 A1 dargelegt sind, basieren auf einer Walze, auf die ein regelmäßiges Grundbohrmuster aufgebracht ist. Dieses Grundbohrmuster, auch als erste Gruppe oder Primärmuster bezeichnet, besteht in der Regel aus durch den Walzenmantel gebohrten Löchern, die an der Außenseite der Walze angesenkt sind.

Auch wurde bereits vorgeschlagen, auf die gesamte Walzenoberfläche zusätzlich ein bestimmtes Oberflächenmuster aufzubringen. Dieses zweite Oberflächenmuster, auch als zweite Gruppe oder Sekundärmuster bezeichnet, ist beispielsweise in den deutschen Offenlegungsschriften DE 102 27 842 A1, DE 102 27 846 A1, DE 102 27 825 A1, DE 102 27 847 A1, DE 102 27 848 A1, DE 102 27 843 A1 und in den nicht vorveröffentlichten deutschen Patentanmeldungen DE 103 27 244.5 und DE 103 27 246.1 des Anmelders dargelegt.

Die Verwendung einer Walze mit einem Primär- und Sekundärmuster wirkt sich äußerst positiv sowohl auf die Gleichmäßigkeit der Entwässerung der Faserstoffbahn als auch auf die Vermeidung von Lochschattenmarkierungen aus.

Der gravierende Nachteil einer Verwendung einer solchen Walze besteht jedoch darin, dass ein erhöhter Verschleiß sowohl an der Walze als auch am Sieb infolge einer Reduzierung der Tragflächen in Erscheinung tritt. Verstärkt wird dieser Verschleiß insbesondere durch scharfkantige Kanten am Umfang der Tragflächen oder durch erhabene Noppen im Bereich der Tragflächen. Es ist zwar schon versucht worden, vorhandene Grate und dergleichen durch konventionelles Bürsten zu beseitigen, das Problem des erhöhten Siebverschleißes konnte jedoch nicht zufrieden stellend behoben werden.
Der Erfindung liegt die Aufgabe zugrunde, eine verbesserte Walze der eingangs genannten Art anzugeben, die eine deutliche Reduzierung des Eigenverschleißes als auch des Verschleißes des zumindest zeitweise über ihre Berührungsflächen geführten Siebs erbringt. Ferner soll ein Verfahren zur Herstellung einer solchen Walze angegeben werden.

Diese Aufgabe wird erfindungsgemäß dadurch gelöst, dass wenigstens die Tragflächen mit mindestens einem eine höhere Verschleißfestigkeit als das Material des Walzenmantels aufweisenden Material derart beschichtet sind, dass der einzelne Tragkörper eine jeweilige das Sieb berührende Berührungsfläche aufweist.

Durch diese erfindungsgemäße Beschichtung wird einerseits eine das Sieb zumindest zeitweise berührende Berührungsfläche geschaffen, die eine hohe Verschleißfestigkeit und damit eine große Standzeit beziehungsweise Lebensdauer bei Vermeidung eines etwaigen Eigenverschleißes an der Walze aufweist, und andererseits werden eventuell vorhandene scharfkantige Kanten am Umfang der Tragflächen und/oder erhabene Noppen im Bereich der Tragflächen überdeckt, egalisiert und damit unschädlich gemacht.

Bei einer zweckmäßigen praktischen Ausführung ist die jeweilige Berührungsfläche kleiner, gleich oder größer als die dazugehörige Tragfläche. Somit kann gezielt auf den Berührungsanteil des Siebs auf dem Walzenmantel und somit auf die Entwässerungseigenschaften der Walze Einfluss genommen werden.

Damit ein Verschleiß oder gar eine Beschädigung am Sieb größtmöglich vermieden wird, ist zwischen der jeweiligen Berührungsfläche und der dazugehörigen Tragfläche jeweils eine Übergangsfläche vorgesehen, die mittels einer radiusförmigen Kontur in die Berührungsfläche übergeht.

Bei einer weiteren zweckmäßigen praktischen Ausführung sind mehrere, vorzugsweise alle Tragflanken zumindest im zur jeweiligen Kante hingerichteten, vorzugsweise im ganzen Bereich mit mindestens einem eine höhere Verschleißfestigkeit als das Material des Walzenmantels aufweisenden Material derart beschichtet, dass der einzelne Tragkörper eine haubenartige Beschichtung aufweist. Der Tragkörper erhält somit auf dem überwiegenden Teil seiner Außenfläche eine verschleißarme Beschichtung, die insgesamt die Standzeit beziehungsweise Lebensdauer des Tragkörpers und damit auch der Walze merklich erhöht.

Dabei kann wiederum ein Verschleiß oder gar eine Beschädigung am Sieb größtmöglich vermieden werden, wenn zwischen der jeweiligen Berührungsfläche und der dazugehörigen Beschichtungsfläche der Tragflanke jeweils eine Übergangsfläche vorgesehen ist, die mittels einer radiusförmigen Kontur in die Berührungsfläche übergeht.

Die Beschichtung der Tragflächen weist bevorzugt eine Beschichtungshöhe auf, die derart gewählt ist, dass die radiusförmige Kontur der Übergangsfläche einen Radius ≥ 0,1 mm, vorzugsweise ≥ 0,2 mm, insbesondere ≥ 0,3 mm, aufweist. Damit wird sichergestellt, dass je nach Beschichtungsverfahren und -material sich die erforderlichen Radien ergeben.

Weiterhin umfasst das Beschichtungsmaterial des Tragkörpers mindestens ein keramisches Material, ein Hartmetall oder eine Harkmetalllegierung. Diese Materialangabe weist jedoch lediglich exemplarischen Charakter auf. Selbstverständlich können weitere Materialien, die die an die Walze gestellten Anforderungen zumindest erfüllen, ihre Verwendung finden.

Die erfindungsgemäße Beschichtung der Walze ist besonders vorteilhaft, wenn Entwässerungsöffnungen einer ersten Gruppe zugeordnet sind und weitere Entwässerungsöffnungen einer zweiten Gruppe zugeordnet sind. Die Entwässerungsöffnungen der ersten Gruppe sind weiters jeweils von einer Kreisrille einer dritten Gruppe umgeben, wobei die Kreisrillen der dritten Gruppe bevorzugt konzentrisch zu der von der Kreisrille umgebenen Entwässerungsöffnung der ersten Gruppe angeordnet sind, oder wenn die Entwässerungsöffnungen der wenigstens zwei Gruppen zumindest hinsichtlich ihrer jeweiligen Ausrichtung relativ zum Walzenradius, hinsichtlich ihrer relativen Anordnung auf dem Walzenmantel und/oder hinsichtlich ihrer jeweiligen Ausgestaltung wie insbesondere ihres Querschnitts bzw. ihrer Querschnittsform insbesondere im Bereich des Walzenmantels über den Walzenmantel betrachtet eine unregelmäßige Oberflächenstruktur erzeugen. Durchgeführte Versuche haben ergeben, dass derartige beschichtete Walzen eine deutliche Reduzierung des jeweiligen Eigenverschleißes als auch des jeweiligen Verschleißes der zumindest zeitweise über ihre Berührungsflächen geführten Siebe erbringt.

Das erfindungsgemäße Verfahren zur Herstellung einer Walze, insbesondere Formierwalze oder Siebsaugwalze, zur Herstellung und/oder Behandlung einer Faserstoffbahn, insbesondere Papier- oder Kartonbahn, sieht vor, dass die die Tragkörper und Tragflächen im Walzenmantel mittels Bohren, Fräsen, Hobeln, Stoßen, Senken, Laserschneiden oder dergleichen Bearbeitungsverfahren hergestellt werden und dass wenigstens die hergestellten Tragflächen zumindest teilweise, vorzugsweise vollständig mit mindestens einem eine höhere Verschleißfestigkeit als das Material des Walzenmantels aufweisenden Material derart beschichtet werden, dass der einzelne Tragkörper eine jeweilige das Sieb berührende Berührungsfläche aufweist.

Dabei werden bevorzugt mehrere, vorzugsweise alle Tragflanken zumindest im zur jeweiligen Kante hingerichteten, vorzugsweise im ganzen Bereich mit mindestens einem eine höhere Verschleißfestigkeit als das Material des Walzenmantels aufweisenden Material derart beschichtet, dass der einzelne Tragkörper eine haubenartige Beschichtung aufweist.

Die Tragflächen und/oder die Tragflanken des Tragkörpers können beispielsweise mittels eines thermischen Flammspritzverfahrens mit dem Material beschichtet werden. Selbstverständlich können noch andere Beschichtungsverfahren ihre Verwendung finden, wobei das verwendete Beschichtungsverfahren maßgeblich vom verwendeten Beschichtungsmaterial bestimmt wird.

Eine vorteilhafte Ausgestaltung des Herstellungsverfahrens der Walze besteht darin, wenn der Walzenmantel nach der Herstellung der Tragkörper und der Tragflächen nachbehandelt wird, insbesondere durch Brechen und/oder Entgraten scharfer Kanten und/oder Bürsten und/oder Sandstrahlen des Walzenmantels. Dadurch wird eine optimale Vorbereitung infolge der Beseitigung scharfer Kanten, Grate und dergleichen für das anschließende Beschichten der Tragkörper der Walze geschaffen.

Damit eine bessere Haftung der später aufgebrachten Beschichtung erreicht wird, ist es vorteilhaft, wenn der Walzenmantel nach der Herstellung der Tragkörper und der Tragflächen durch Bürsten, insbesondere durch Bürsten mit Schleifmittel enthaltenen Nylonbürsten, nachbehandelt wird, wobei im Bereich der Kante ein Radius ≥ 0,05 mm hergestellt wird.

Der Walzenmantel wird nach der Beschichtung der Tragkörper durch ein Schleifen, insbesondere durch ein Schleifen mit einem losen Band, nachbearbeitet. Dadurch lässt sich eine optimale Oberflächenqualität der beschichteten Walze erzielen.

Die erfindungsgemäße Walze eignet sich in hervorragender Weise für eine Verwendung in einem Doppelsiebformer einer Maschine zur Herstellung und/oder Behandlung einer Faserstoffbahn, insbesondere Papier- oder Kartonbahn. Die erfindungsgemäße Walze kann dabei als Formierwalze oder Siebsaugwalze ausgebildet sein.

Der Doppelsiebformer kann beispielsweise eine zumindest eine im Wesentlichen vertikale Doppelsiebstrecke aufweisen, in deren Anfangsbereich eine erfindungsgemäße Walze in Ausgestaltung einer Formierwalze und/oder in deren Umlenkbereich und/oder Endbereich eine erfindungsgemäße Walze in Ausgestaltung einer Siebsaugwalze angeordnet ist.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1:: ein beispielhaftes Muster einer Oberflächenstruktur eines Walzenmantels einer Walze mit kritischen Kanten,
- Figur 2:: eine räumliche Darstellung der Oberflächenstruktur des Musters gemäß Figur 1;
- Figur 3a:: eine Schnittdarstellung eines Tragkörpers einer Walze gemäß dem Stand der Technik;
- Figur 3b:: eine vergrößerte Schnittdarstellung des Tragkörpers der Figur 3a;
- Figuren 4a bis 4d:: mehrere Schnittdarstellungen eines Tragkörpers einer erfindungsgemäßen Walze; und
- Figur 5:: eine beispielhafte Anwendung der erfindungsgemäßen Walze in einem Doppelsiebformer einer Maschine zur Herstellung einer Faserstoffbahn.

Die Figur 1 zeigt ein beispielhaftes Muster M einer Oberflächenstruktur S eines Walzenmantels 2 einer lediglich ausschnittsweise dargestellten Walze 1 mit kritischen Kanten K.

Die dargestellte Walze 1 ist beispielsweise eine Formierwalze oder Siebsaugwalze einer Maschine zur Herstellung einer Faserstoffbahn und dient zur Herstellung und/oder Behandlung der Faserstoffbahn, wie beispielsweise einer Papier- oder Kartonbahn.

Der Walzenmantel 2 der Walze 1 ist mit einer Vielzahl von Entwässerungsöffnungen 3 versehen, die teilweise einer ersten Gruppe G₁ (kline Öffnungen) und einer zweiten Gruppe G₂ (große Öffnungen) zugeordnet sind. Die Entwässerungsöffnungen 3 der beiden Gruppen G₁, G₂ weisen dabei unterschiedliche Formen und Größen auf. Die Entwässerungsöffnungen 3 der ersten Gruppe G₁ sind jeweils von einer Kreisrille 4 einer dritten Gruppe G₃ umgeben. Dabei ist jede Kreisrille 4 der dritten Gruppe G₃ konzentrisch zu der von der Kreisrille 4 umgebenen Entwässerungsöffnung 3 der ersten Gruppe G₁ angeordnet. Zwischen den Entwässerungsöffnungen 3 sind somit eine Vielzahl von ein nicht dargestelltes Sieb zumindest zeitweise tragenden Tragkörpern 5 gebildet, die jeweils eine das Sieb berührende Tragfläche 6 und jeweils eine die Tragfläche 6 umgebende und zur Walzenachse hingerichtete Tragflanke 7 aufweist, wobei zwischen der jeweiligen Tragfläche 5 und der dazugehörigen Tragflanke 7 eine Kante K ausgebildet ist (vgl. Figuren 2 und 3a).

Das in der Figur 1 dargestellte Muster M ist beispielsweise in der europäischen Patentanmeldung EP 1 375 743 A1 zumindest teilweise angegeben. Das Muster M weist keine erfindungswesentliche Eigenschaft auf, es hat vielmehr einen exemplarischen Charakter und kann jede beliebige Oberflächenstruktur aufnehmen.

So kann das Muster M beispielsweise wie folgt ausgeführt sein:
- die Entwässerungsöffnungen der wenigstens zwei Gruppen erzeugen zumindest hinsichtlich ihrer jeweiligen Ausrichtung relativ zum Walzenradius, hinsichtlich ihrer relativen Anordnung auf dem Walzenmantel und/oder hinsichtlich ihrer jeweiligen Ausgestaltung wie insbesondere ihres Querschnitts bzw. ihrer Querschnittsform insbesondere im Bereich des Walzenmantels über den Walzenmantel betrachtet eine unregelmäßige Oberflächenstruktur;
- mindestens ein Teil der Entwässerungsöffnungen ist so angeordnet, dass sich ihre Durchmesser an der Außenseite des Walzenmantels überlappen;
- zumindest einige der Entwässerungsöffnungen sind zu mehreren Vertiefungen erweitert, die sich an der Oberfläche der Hülse ausgehend von den jeweiligen Entwässerungsöffnungen nach außen erstrecken;
- ein Teil der Entwässerungsöffnungen sind zumindest im oberflächennahen Bereich der Hülse gegenüber den anderen Entwässerungsöffnungen im Durchmesser vergrößert;
- die Oberfläche des Walzenmantels ist mit Vertiefungsrillen versehen, wobei die Vertiefungsrillen in Axialrichtung des Walzenmantels oder in einem spitzen Winkel hierzu verlaufen und wobei alle Vertiefungsrillen entlang der Oberfläche des Walzenmantels dergestalt parallel zueinander verlaufen, dass jede Entwässerungsöffnung mit wenigstens einer benachbarten Enfiwässerungsöffnung über einen Verbindungskanal verbunden ist;
- die Oberfläche des Walzenmantels ist mit Verfiiefungsrilfen versehen, wobei die Vertiefungsrillen in Umfangsrichtung des Walzenmantels oder in einem spitzen Winkel hierzu verlaufen und wobei alle Vertiefungsrillen entlang der Oberfläche des Walzenmantels dergestalt parallel zueinander verlaufen, dass jede Entwässerungsöffnung mit wenigstens einer benachbarten Entwässerungsöffnung über einen Verbindungskanal verbunden ist;
- die Oberfläche des Walzenmantels ist mit Vertiefungsrillen versehen, wobei die Vertiefungsrillen in Umfangsrichtung und/oder in Axialrichtung des Walzenmantels oder in einem beliebigen Winkel hierzu verlaufen und wobei alle Vertiefungsrillen entlang der Oberfläche des Walzenmantels dergestalt parallel zueinander verlaufen, dass jede Entwässerungsöffnung mit wenigstens einer benachbarten Entwässerungsöffnung über einen Verbindungskanal verbunden ist;
- zwischen den Entwässerungsöffnungen sind zusätzliche Entwässerungsöffnungen verringerten Durchmessers vorgesehen, welche die zwischen den Entwässerungsöffnungen vorhandenen Stege unterbrechen;
- die Entwässerungsöffnungen sind derart angeordnet, dass zumindest hinsichtlich ihrer jeweiligen Ausrichtung relativ zum Radius des Walzenmantels, hinsichtlich ihrer relativen Anordnung auf der Oberfläche des Walzenmantels und/oder hinsichtlich ihrer jeweiligen Ausgestaltung wie insbesondere ihres Querschnitts beziehungsweise ihrer Querschnittsform insbesondere im Bereich der Oberfläche des Walzenmantels über die Oberfläche des Walzenmantels betrachtet eine unregelmäßige Oberflächenstruktur erzeugen; und/oder
- die in die Oberfläche des Walzenmantels eingebrachten Entwässerungsöffnungen sind zumindest bereichsweise entsprechend einem bestimmten Grundmuster angeordnet und zusätzliche Oberflächenmuster sind in die Oberfläche des Walzenmantels eingebracht, die über die Oberfläche des Walzenmantels betrachtet eine unregelmäßige Oberflächenstruktur bilden.

Derartige Muster M sind beispielsweise aus den genannten Druckschriften und den nicht vorveröffentlichten deutschen Patentanmeldungen des Anmelders bekannt. Deren Gegenstand hinsichtlich der möglichen und verschiedenartigen Ausgestaltungen des Musters M wird hiermit zum Gegenstand der vorliegenden Beschreibung gemacht.

Das Muster M kann überdies lokal, sektional, mehrfach sektional oder ganzheitlich regelmäßig und/oder unregelmäßig sein.

Die Figur 2 zeigt nun eine räumliche Darstellung der Oberflächenstruktur S des Musters M gemäß Figur 1.

Es sind deutlich die zwischen den Entwässerungsöffnungen 3 angeordneten und ein nicht dargestelltes Sieb zumindest zeitweise tragenden Tragkörper 5 erkennbar, die manchmal von je einer Kreisrille 4 umgeben sind. Der Tragkörper 5 weist eine das nicht dargestellte Sieb berührende Tragfläche 6 und eine die Tragfläche 6 umgebende und zur Walzenachse hingerichtete Tragflanke 7 auf, wobei zwischen der jeweiligen Tragfläche 6 und der dazugehörigen Tragflanke 7 eine scharfkantige und umlaufende Kante K ausgebildet ist (vgl. Figur 3a). Diese scharfkantige Kante 7 verursacht den bereits beschriebenen erhöhten Verschleiß am nicht dargestellten Sieb.

Die Figur 3a zeigt eine Schnittdarstellung eines Tragkörpers 5 einer lediglich ausschnittsweise dargestellten Walze 1 gemäß dem Stand der Technik. Der vollständige dargestellte Tragkörper 5 bildet mit weiteren lediglich angedeuteten Tragkörpern 5 eine jeweils einzelne Tragfläche 6 für das nicht dargestellte Sieb. Der Tragkörper 5 weist, wie bereits in der Beschreibung der Figur 2 ausgeführt, neben der Tragfläche 6 eine die Tragfläche 6 umgebende und zur Walzenachse hingerichtete und umlaufende Tragflanke 7 auf, wobei zwischen der jeweiligen Tragfläche 6 und der dazugehörigen Tragflanke 7 eine scharfkantige und umlaufende Kante K ausgebildet ist. Diese scharfkantige Kante K verursacht den bereits beschriebenen erhöhten Verschleiß am nicht dargestellten Sieb.

Die Figur 3b zeigt nun eine vergrößerte Schnittdarstellung des Tragkörpers 5 der Figur 3a, der eine Tragfläche 6 und eine die Tragfläche 6 umgebene Tragflanke 7 aufweist. Dabei ist zwischen der Tragfläche 6 und der dazugehörigen Tragflanke 7 eine scharfkantige und umlaufende Kante K ausgebildet.

Die Figuren 4a bis 4d zeigen nunmehr mehrere Schnittdarstellungen eines Tragkörpers 5 einer erfindungsgemäßen Walze 1.

Es ist gemäß der Ausführung der Figur 4a vorgesehen, dass wenigstens die Tragflächen 6 mit mindestens einem eine höhere Verschleißfestigkeit als das Material des Walzenmantels 2 aufweisenden Material derart bei Erzeugung einer Beschichtung B mit einer jeweiligen Beschichtungsfläche 9 beschichtet sind, dass der einzelne Tragkörper 5 eine jeweilige das nicht dargestellte Sieb berührende Berührungsfläche 8 aufweist. Die jeweilige Berührungsfläche 8 kann dabei kleiner (Figur 4a), gleich (Figur 4b) oder größer (Figur 4c) als die dazugehörige Tragfläche 6 sein.

Bei der Ausführung der Figur 4c ist die jeweilige Berührungsfläche 8 größer als die dazugehörige Tragfläche 6. Es entsteht somit ein Überstand Ü der Berührungsfläche 8 der Beschichtung B gegenüber der Tragfläche 6.

Zwischen der jeweiligen Berührungsfläche 8 und der dazugehörigen Tragfläche 6 ist jeweils eine Übergangsfläche 10 vorgesehen, die mittels einer radiusförmigen Kontur T in die Berührungsfläche 8 übergeht. Der Übergang zwischen den beiden Flächen 8, 10 erfolgt vorzugsweise kontinuierlich und stetig. Sollte die Fläche der Tragflanke einen nicht stetigen Verlauf, also Schnittkanten, insbesondere eine draufsichtige Ecke oder gleichen, aufweisen, so erfolgt auch in diesem Bereich der Übergang zwischen den beiden Flächen 8, 10 vorzugsweise kontinuierlich und stetig.

Die Figur 4d zeigt eine Ausführungsform eines Tragkörpers 5, deren Tragflanken 7 zumindest im zur jeweiligen Kante K hingerichteten, vorzugsweise im ganzen Bereich mit mindestens einem eine höhere Verschleißfestigkeit als das Material des Walzenmantels 2 aufweisenden Material derart beschichtet sind, dass der einzelne Tragkörper 5 eine haubenartige Beschichtung B mit einer Beschichtungsfläche 9 aufweist. Der Tragkörper 5 weist also eine jeweilige das nicht dargestellte Sieb berührende Berührungsfläche 8 auf. In der Ausführung der Figur 3e ist beispielsweise rund ein Drittel des Bereich der Tragflanke 7 beschichtet. Dabei können mehrere, vorzugsweise alle Tragkörper 5 derart beschichtet sein. Der hergestellte Tragkörper 5 weist in seiner unbeschichteten Form einen Radius R* ≥ 0,05 mm auf.

Zwischen der jeweiligen Berührungsfläche 8 und der dazugehörigen Beschichtungsfläche 9 der Tragflanke 7 ist eine Übergangsfläche 10 vorgesehen, die mittels einer radiusförmigen Kontur T in die Berührungsfläche 8 übergeht.

Allen vier Ausführungen der Figuren 4a bis 4d ist gemeinsam, dass die Beschichtung B der Tragflächen 6 eine Beschichtungshöhe H aufweist, die derart gewählt ist, dass die radiusförmige Kontur T der Übergangsfläche 10 einen Radius R ≥ 0,1 mm, vorzugsweise ≥ 0,2 mm, insbesondere ≥ 0,3 mm, aufweist. Das Beschichtungsmaterial des Tragkörpers 5 umfasst mindestens ein keramisches Material, ein Hartmetall oder eine Hartmetalllegierung.

Die erfindungsgemäße Walze 1 wird bevorzugt in folgenden Verfahrensschritten hergestellt:
- Herstellung der Tragkörper 5 und der Tragflächen 6 im Walzenmantel 2 mittels Bohren, Fräsen, Hobeln, Stoßen, Senken, Laserschneiden oder dergleichen Bearbeitungsverfahren und
- Beschichtung wenigstens der hergestellten Tragflächen 2 zumindest teilweise, vorzugsweise vollständig mit mindestens einem eine höhere Verschleißfestigkeit als das Material des Walzenmantels 2 aufweisenden Material, wobei der einzelne Tragkörper 5 eine jeweilige das Sieb berührende Berührungsfläche 8 aufweist.

Weiterhin können mehrere, vorzugsweise alle Tragflanken 7 zumindest im zur jeweiligen Kante K hingerichteten, vorzugsweise im ganzen Bereich mit mindestens einem eine höhere Verschleißfestigkeit als das Material des Walzenmantels 2 aufweisenden Material derart beschichtet werden, dass der einzelne Tragkörper 5 eine haubenartige Beschichtung B aufweist.

Die Tragflächen 6 und/oder die Tragflanken 7 der Tragkörper 5 werden bevorzugt mittels eines thermischen Flammspritzverfahrens mit dem Material beschichtet.

Zudem kann der Walzenmantel 2 nach der Herstellung der Tragkörper 5 und der Tragflächen 6 nachbehandelt werden, insbesondere durch Brechen und/oder Entgraten scharfer Kanten und/oder Bürsten und/oder Sandstrahlen des Walzenmantels. Dabei kann der Walzenmantel 2 nach der Herstellung der Tragkörper 5 und der Tragflächen 6 durch Bürsten, insbesondere durch Bürsten mit Schleifmittel enthaltenen Nylonbürsten, nachbehandelt werden, wobei im Bereich der Kante K ein Radius R* ≥ 0,05 mm hergestellt wird.

Weiterhin wird der Walzenmantel 2 nach der Beschichtung der Tragkörper 5 bevorzugt durch ein Schleifen, insbesondere durch ein Schleifen mit einem losen Band, nachbearbeitet.

Die Figur 5 zeigt eine beispielhafte Anwendung der erfindungsgemäßen Walze 1 in einem Doppelsiebformer 11 einer Maschine zur Herstellung einer Faserstoffbahn.

Ein derartiger Doppeisiebformer 11 ist beispielsweise aus der deutschen Offenlegungsschrift DE 101 06 731 A1 bekannt. Er weist zumindest eine im Wesentlichen vertikale Doppelsiebstrecke D auf, in deren Anfangsbereich B_{A} eine Formierwalze 12 und/oder in deren Umlenkbereich B_{U} und/oder Endbereich B_{E} eine Siebsaugwalze 13 angeordnet ist. Zumindest eine der beiden Walzen 12, 13 ist dabei als eine erfindungsgemäße Walze 1 ausgeführt.

Die Doppelsiebstrecke D des Doppeisiebformers 11 kann selbstverständlich auch unter einem Winkel zur Horizontalen schräg nach oben oder unten verlaufen oder sie kann auch horizontal oder annähernd horizontal verlaufen. Die Figur 5 stellt also nur einen beispielhaften Verlauf der Doppelsiebstrecke D dar.

Zusammenfassend ist festzuhalten, dass durch die Erfindung eine verbesserte Walze, insbesondere Formierwalze oder Siebsaugwalze, der eingangs genannten Art geschaffen wird, die eine deutliche Reduzierung des Eigenverschleißes als auch des Verschleißes des zumindest zeitweise über ihre Berührungsflächen geführten Siebs erbringt.

### Bezugszeichenliste

- 1: Walze
- 2: Walzenmantel
- 3: Entwässerungsöffnung
- 4: Kreisrifle
- 5: Tragkörper
- 6: Tragfläche
- 7: Tragflanke
- 8: Berührungsfläche
- 9: Beschichtungsfläche
- 10: Übergangsfläche
- 11: Doppelsiebformer
- 12: Formierwalze
- 13: Siebsaugwalze

- B: Beschichtung
- B_{A}: Anfangsbereich
- B_{E}: Endbereich
- B_{U}: Umlenkbereich
- D: Doppelsiebstrecke
- G₁: Erste Gruppe
- G₂: Zweite Gruppe
- H: Beschichtungshöhe
- K: Kante
- M: Muster
- R*: Radius (Tragkörper)
- R: Radius (Übergangsfläche)
- S: Oberflächenstruktur
- T: Kontur
- Ü: Überstand

## Patentansprüche

1. Walze (1), insbesondere Formierwalze (12) oder Siebsaugwalze (13), zur Herstellung und/oder Behandlung einer Faserstoffbahn, insbesondere Papier- oder Kartonbahn, deren Walzenmantel (2) mit einer Vielzahl von Entwässerungsöffnungen (3) versehen ist, wobei die Entwässerungsöffnungen (3) zumindest einer ersten Gruppe (G₁) oder einer zweiten Gruppe (G₂) zugeordnet sind und wobei zwischen den Entwässerungsöffnungen (3) eine Vielzahl von ein Sieb zumindest zeitweise tragenden Tragkörpern (5) gebildet ist, die jeweils eine das Sieb berührende Tragfläche (6) und jeweils eine die Tragfläche (6) umgebende und zur Walzenachse hingerichtete Tragflanke (7) aufweist, wobei zwischen der jeweiligen Tragfläche (6) und der dazugehörigen Tragflanke (7) eine Kante (K) ausgebildet ist,
**dadurch gekennzeichnet,**
**dass** wenigstens die Tragflächen (6) mit mindestens einem eine höhere Verschleißfestigkeit als das Material des Walzenmantels (2) aufweisenden Material derart beschichtet sind, dass der einzelne Tragkörper (5) eine jeweilige das Sieb berührende Berührungsfläche (8) aufweist.

2. Walze (1) nach Anspruch 1,
**dadurch gekennzeichnet,**
**dass** die jeweilige Berührungsfläche (8) kleiner, gleich oder größer als die dazugehörige Tragfläche (6) ist.

3. Walze (1) nach Anspruch 2,
**dadurch gekennzeichnet,**
**dass** zwischen der jeweiligen Berührungsfläche (8) und der dazugehörigen Tragfläche (6) jeweils eine Übergangsfläche (10) vorgesehen ist, die mittels einer radiusförmigen Kontur (T) in die Berührungsfläche (8) übergeht.

4. Walze (1) nach Anspruch 1 oder 2,
**dadurch gekennzeichnet,**
**dass** mehrere, vorzugsweise alle Tragflanken (7) zumindest im zur jeweiligen Kante (K) hingerichteten, vorzugsweise im ganzen Bereich mit mindestens einem eine höhere Verschleißfestigkeit als das Material des Walzenmantels (2) aufweisenden Material derart beschichtet sind, dass der einzelne Tragkörper (5) eine haubenartige Beschichtung (B) aufweist und
**dass** die Kante (K) einen Radius R* ≥ 0,05 mm aufweist.

5. Walze (1) nach Anspruch 4,
**dadurch gekennzeichnet,**
**dass** zwischen der jeweiligen Berührungsfläche (8) und der dazugehörigen Beschichtungsfläche (9) der Tragflanke (7) jeweils eine Übergangsfläche (10) vorgesehen ist, die mittels einer radiusförmigen Kontur (T) in die Berührungsfläche (8) übergeht.

6. Walze (1) nach Anspruch 3 oder 5,
**dadurch gekennzeichnet,**
**dass** die Beschichtung (B) der Tragflächen (6) eine Beschichtungshöhe (H) aufweist, die derart gewählt ist, dass die radiusförmige Kontur (T) der Übergangsfläche (10) einen Radius (R) ≥ 0,1 mm, vorzugsweise ≥ 0,2 mm, insbesondere ≥ 0,3 mm, aufweist.

7. Walze (1) nach einem der vorhergehenden Ansprüche,
**dadurch gekennzeichnet,**
**dass** das Beschichtungsmaterial des Tragkörpers (5) mindestens ein keramisches Material, ein Hartmetall oder eine Hartmetalliegierung umfasst.

8. Walze (1) nach einem der vorhergehenden Ansprüche,
**dadurch gekennzeichnet,**
**dass** Entwässerungsöffnungen (3) einer ersten Gruppe (G₁) zugeordnet sind, dass weitere Entwässerungsöffnungen (3) einer zweiten Gruppe (G₂) zugeordnet sind und
**dass** die Entwässerungsöffnungen (3) der ersten Gruppe (G₁) jeweils von einer Kreisrille (4) einer dritten Gruppe (G₃) umgeben sind.

9. Walze (1) nach Anspruch 8,
**dadurch gekennzeichnet,**
**dass** die Kreisrille (4) der dritten Gruppe (G₃) konzentrisch zu der von der Kreisrille (4) umgebenen Entwässerungsöffnung (3) der ersten Gruppe (G₁) angeordnet ist.

10. Walze (1) nach einem der vorhergehenden Ansprüche,
**dadurch gekennzeichnet,**
**dass** die Entwässerungsöffnungen (3) der wenigstens zwei Gruppen (G₁, G₂) zumindest hinsichtlich ihrer jeweiligen Ausrichtung relativ zum Walzenradius, hinsichtlich ihrer relativen Anordnung auf dem Walzenmantel (2) und/oder hinsichtlich ihrer jeweiligen Ausgestaltung wie insbesondere ihres Querschnitts bzw. ihrer Querschnittsform insbesondere im Bereich des Walzenmantels (2) über den Walzenmantel (2) betrachtet eine unregelmäßige Oberflächenstruktur (S) erzeugen.

11. Verfahren zur Herstellung einer Walze (1), insbesondere Formierwalze (12) oder Siebsaugwalze (13), zur Herstellung und/oder Behandlung einer Faserstoffbahn, insbesondere Papier- oder Kartonbahn, nach Anspruch 1,
**dadurch gekennzeichnet,**
**dass** die Tragkörper (5) und die Tragflächen (6) im Walzenmantel (2) mittels Bohren, Fräsen, Hobeln, Stoßen, Senken, Laserschneiden oder dergleichen Bearbeitungsverfahren hergestellt werden und
**dass** wenigstens die hergestellten Tragflächen (6) zumindest teilweise, vorzugsweise vollständig mit mindestens einem eine höhere Verschleißfestigkeit als das Material des Walzenmantels (2) aufweisenden Material derart beschichtet werden, dass der einzelne Tragkörper (5) eine jeweilige das Sieb berührende Berührungsfläche (8) aufweist.

12. Verfahren nach Anspruch 11,
**dadurch gekennzeichnet,**
**dass** mehrere, vorzugsweise alle Tragflanken (7) zumindest im zur jeweiligen Kante (K) hingerichteten, vorzugsweise im ganzen Bereich mit mindestens einem eine höhere Verschleißfestigkeit als das Material des Walzenmantels (2) aufweisenden Material derart beschichtet werden, dass der einzelne Tragkörper (5) eine haubenartige Beschichtung (B) aufweist.

13. Verfahren nach Anspruch 11 oder 12,
**dadurch gekennzeichnet,**
**dass** die Tragflächen (6) und/oder die Tragflanken (7) der Tragkörper (5) mittels eines thermischen Flammspritzverfahrens mit dem Material beschichtet werden.

14. Verfahren nach einem der Ansprüche 11 bis 13,
**dadurch gekennzeichnet,**
**dass** der Walzenmantel (2) nach der Herstellung der Tragkörper (5) und der Tragflächen (6) nachbehandelt wird, insbesondere durch Brechen und/oder Entgraten scharfer Kanten (K) und/oder Bürsten und/oder Sandstrahlen des Walzenmantels (2).

15. Verfahren nach Anspruch 14,
**dadurch gekennzeichnet,**
**dass** der Walzenmantel (2) nach Herstellung der Tragkörper (5) und der Tragflächen (6) durch Bürsten, insbesondere durch Bürsten mit Schleifmittel enthaltenen Nylonbürsten, nachbehandelt wird, wobei im Bereich der Kante (K) ein Radius (R*) ≥ 0,05 mm hergestellt wird.

16. Verfahren nach einem der Ansprüche 11 bis 15,
**dadurch gekennzeichnet,**
**dass** der Walzenmantel (2) nach der Beschichtung der Tragkörper (5) durch ein Schleifen, insbesondere durch ein Schleifen mit einem losen Band, nachbearbeitet wird.

17. Doppelsiebformer (11) einer Maschine zur Herstellung und/oder Behandlung einer Faserstoffbahn, insbesondere Papier- oder Kartonbahn, mit einer Walze (1), insbesondere Formierwalze (12) oder Siebsaugwalze (13), gemäß einem der Ansprüche 1 bis 10.

18. Doppelsiebformer (11) nach Anspruch 17,
**dadurch gekennzeichnet,**
**dass** er eine zumindest eine im Wesentlichen vertikale Doppelsiebstrecke (D) aufweist, in deren Anfangsbereich (B_{A}) eine Formierwalze (12) gemäß einem der Ansprüche 1 bis 10 und/oder in deren Umlenkbereich (B_{U}) und/oder Endbereich (B_{E}) eine Siebsaugwalze (13) gemäß einem der Ansprüche 1 bis 10 angeordnet ist.
